# EUROPÄISCHE PATENTSCHRIFT

(11) **EP 0 173 822 B1**
(45) Veröffentlichungstag und Bekanntmachung des Hinweises auf die Patenterteilung: **20.12.1989**
(21) Anmeldenummer: 85108486.3
(22) Anmeldetag: 09.07.1985
(51) Int. Cl.: F17C 13/00, B01F 3/04, B67D 1/00

(54) **Anordnung zum steckbaren Anflanschen eines Druckbehälters an eine Gasentnahmeeinrichtung**
Arrangement for coupling a pressurized container to a gas dispensing device
Agencement pour raccorder par enfichage un réservoir sous pression à un dispositif de prélèvement de gaz

(30) Priorität: 22.08.1984 DE 3430926; 22.08.1984 DE 3430900; 22.08.1984 DE 3430928
(43) Veröffentlichungstag der Anmeldung: 12.03.1986
(62) Teilanmeldung aus: 88100752.0
(73) Patentinhaber: Bosch-Siemens Hausgeräte GmbH, 81669 München (DE); THE COCA-COLA COMPANY, Atlanta, Georgia 30301 (US)
(72) Erfinder: Aschberger, Matthias, Dipl.-Ing., D-7928 Giengen (DE); Färber, Karlheinz, Dipl.-Ing., D-7928 Giengen (DE); Deininger, Anton, Dipl.-Ing., D-8887 Bachhagel (DE)
(74) Vertreter: Rode, Franz

(56) Entgegenhaltungen:
- WO-A-82/01542
- DE-C- 166 922
- DE-C- 267 326
- FR-A- 1 360 327
- FR-A- 2 502 291
- US-A- 3 147 887

## Beschreibung

Die vorliegende Erfindung bezieht sich auf eine Anordnung zum steckbaren Anflanschen eines flaschenartig ausgebildeten, unter Druck stehenden, Gas enthaltenden Druckbehälters mit einer steuerbaren Ventileinrichtung unter Verwendung einer Andruckeinrichtung an eine Gasentnahme- Einrichtung mit einer Steuereinrichtung zum Regeln des Druckes des entnommenen Gases, wobei die Steuereinrichtung der Gasentnahme- Einrichtung mit der Ventileinrichtung des Druckbehälters zusammenwirkt (siehe z.B. WO-A-82/ 01542),

Derartige Anordnungen können beispielsweise Anwendung finden in Getränkeautomaten, durch welche Getränkekonzentrate mit Sodawasser zu einem Erfrischungsgetränk gemischt werden. Bei derartigen Geräten wird das Sodawasser durch Anreichern von Frischwasser mit CO₂₋Gas in einem bevorzugterweise gekühlten Vorratsgefäß bewirkt. Für den individuellen Einsatz derartiger Geräte ist es zweckmäßig und wünschenswert, die Auswechselbarkeit auch der CO_{Z} Vorratsbehälter möglichst einfach und damit für jedermann durchführbar zu ermöglichen. Üblicherweise werden die CO₂₋Vorratsbehälter mit der Gasentnahme-Einrichtung verschraubt. Es ist aber auch bekannt, den CO₂₋Druckbehälter durch eine Steckverbindung mit der Gasentnahme-Einrichtung zu verbinden und diese Verbindung dadurch aufrecht zu erhalten, daß über diesen Vorratsbehälter ein entsprechender Anpreßdruck geleitet wird.

Bei den bekannten Anordnungen treten zwei Hauptprobleme auf. Das eine Problem besteht darin, daß beim Zusammenführen der Flansche einerseits des Vorratsbehälters und andererseits der Gasentnahmeeinrichtung hohe Sorgfalt geübt werden muß, da dabei leicht in diesem Bereich Beschädigungen auftreten können. Solche Beschädigungen führen aber dann meist zu Gasundichtigkeiten. Das zweite Problem ist darin zu sehen, daß bei den bekannten Steckverbindungen der Anpreßdruck über die gesamte Gasflasche geleitet wird, was ein entsprechend stabiles Gehäuse voraussetzt, welches diese Kräfte aufnehmen kann und zum anderen hohe Ansprüche an die Fertigungsgenauigkeit stellt. Dieses Problem ist über elastische Andruckmittel, beispielsweise über Federdruck, nur bedingt lösbar, da bei zu großzügiger Anwendung dieser Maßnahmen nicht eine ausreichende Sicherheit für eine zuverlässige Verbindung zwischen den beiden Flanschteilen gegeben ist.

Der vorliegenden Erfindung liegt nunmehr die Aufgabe zugrunde, eine Anordnung zum steckbaren Anflanschen eines flaschenartig ausgebildeten Druckbehälters mit einer Gasentnahme- Einrichtung bereitzustellen, bei welcher trotz einfachen Aufbaus eine einfache Bedienbarkeit und eine funktionssichere Verbindung gewährleistet ist.

Eine Anordnung, welche diesen gestellten Aufgaben im besonderen Maße gerecht wird, ist erfindungsgemäß dadurch gekennzeichnet, daß im Nahbereich der Anschlußöffnung der Entnahme- einrichtung eine stirnseitig senkrecht zur Aufnahmerichtung geöffnete Zentriervorrichtung für die Ventileinrichtung des Druckbehälters angeordnet ist und daß die Ventileinrichtung über einen Anpreßmechanismus im wesentlichen senkrecht zur Zentrierbewegung gegen die Anschlußöffnung der Entnahmeeinrichtung anpreßbar ist.

Eine nach diesen erfindungsgemäßen Merkmalen ausgestaltete Anordnung entspricht den an sie gestellten Anforderungen im besonderen Maße insoweit, daß die stirnseitig senkrecht zur Anflanschrichtung geöffnete Zentriervorrichtung für die Ventileinrichtung eine zweckmäßige und leicht durchführbare Vorzentrierung der beiden Flanschteile zueinander bewirkt und daß aus dieser Lage über den Anpreßmechanismus die Ventileinrichtung in die gasdichte Anlage gegen die Anschlußöffnung der Entnahmeeinrichtung bewegbar und an dieser anpreßbar ist. Beschädigungen der Flanschteile werden dadurch weitestgehend vermieden. Eine weitere Verbesserung für den Bedienkomfort ist dadurch erzielbar, daß ortsfeste Führungskulissen für den Druckbehälter im Gerätegehäuse angeordnet sind, über die beim Einsetzen des Druckbehälters dessen Ventilanordnung in den Bereich der Zentriervorrichtung geleitet wird. Mit diesen Maßnahmen ist praktisch ein Zentriertrichter realisiert.

Weiterhin dient eine Anordnung den an sie gemäß vorliegender Aufgabe gestellen Anforderungen durch Maßnahmen, die dadurch gekennzeichnetsind, daß die Ventileinrichtung gekröpft ausgebildet ist, so daß ihre Anschlußöffnung gegen die Achse des Druckbehälters abgewinkelt ausgerichtet ist. Bevorzugterweise ist die Ventilanordnung im wesentlichen rechtwinklig abgekröpft.

Die rechtwinklige Abkröpfung der Ventileinrichtung gegenüber der Achse des Druckbehälters bietet besonders günstige Vorbedingungen bei der Handhabung des Druckbehälters, und zwar insbesondere deshalb, da somit die Anflanschung der Ventilanordnung an die Entnahmeeinrichtung senkrecht zur Achse des Druckbehälters erfolgen kann. Damit ist die Voraussetzung geschaffen, daß die Anflanschbewegung entfernt vom Schwerpunkt des Druckbehälters verläuft, so daß dessen Masse sich nur noch geringfügig auf den Anflanschvorgang auswirkt.

Die abgewinkelte Ausbildung der Ventileinrichtung läßt sich bevorzugt auch dahingehend nutzen, daß die der Anschlußöffnung gegenüberliegende Ventilpartie eine Angriffsfläche für einen an der Entnahmeeinrichtung angeordneten Schwenkhebel bildet.

Insgesamt erfüllt eine Anordnung gemäß der Erfindung die an sie aufgabengemäß gestellten Forderungen dadurch, daß der Druckbehälter in seiner Einbaulage im Gerätegehäuse im wesentlichen senkrecht ausgerichtet angeordnet ist und in seinem oberen Bereich eine abgewinkelte Ventileinrichtung mit seitlich ausgerichteter - Flanschöffnung aufweist, daß im Nahbereich der gegen den Ventilflansch gerichteten Anschlußöffnung der Gasentnahme-Einrichtung eine (nach oben geöffnete) Vorzentriervorrichtung für den Ventilflansch angeordnet ist und daß ein an der Gasentnahme-Einrichtung schwenkbar gelagerter Schwenkhebel-Verriegelungsmechanismus die Ventileinrichtung übergreifend an die Anschlußöffnung der Gasentnahme-Einrichtung gasdicht anlegt.

Eine nach diesen erfindungsgemäßen Merkmalen ausgestaltete Anordnung entspricht den an sie gestellten Aufgaben in vielerlei Hinsicht. Zum Einbau des Druckbehälters in das Gerät ist es in einem ersten Bedienungsgang lediglich erforderlich, den Druckbehälter im Bereich der abgekröpften Ventileinrichtung zu erfassen und mit dem Boden voran in eine Aufnahmekammer des Gerätes einzubringen. Durch die bevorzugterweise angeordneten Führungskulissen wird dabei der Gas-Druckbehälter in den Bereich seiner endgültigen Arbeitslage gebracht und im Bereich der abgewinkelten Ventileinrichtung durch die vor der Gasentnahme-Einrichtung angeordneten Vorzentriervorrichtung erfaßt. Nunmehr ist es lediglich nötig, durch Betätigung des Schwenkhebel-Verriegelungsmechanismus die Ventileinrichtung vollständig an die Gasentnahme-Einrichtung heranzuführen und die beiden Funktionsteile gasdicht miteinander zu verbinden. Der dabei auftretende Kraftfluß verläuft lediglich zwischen Gasentnahme- Einrichtung und Ventileinrichtung übr den handbetätigbaren Schwenkhebel. Infolge der relativ kurzen zu überbrückenden Abstände kann auf elastische Anpreßmittel zum Toleranzausgleich weitestgehend verzichtet werden, so daß Beschädigungen im Flanschbereich sich mit großer Wahrscheinlichkeit dahin auswirken, daß dies beim Anflanschvorgang durch erschwerte bzw. nicht durchführbare Betätigungsbedingungen erkennbar ist. Damit wird die Bedienungsperson auf fehlerhafte Bedingungen in den Flaschbereichen, welche sich auch als Verschmutzungen darstellen können, aufmerksam gemacht. Es ist aber zweckmäßig, die Andruckkraft selbst über ein kurzhubig wirkendes Federelement zu realisieren.

Ist es vorgesehen, den Gas-Druckbehälter in einer im wesentlichen senkrechten Lage im Gerätegehäuse anzuordnen, so ist die Gasentnahme- Einrichtung so auszugestalten, daß der Gewichtsschwerpunkt des Druckbehälters unterhalb der Zentriervorrichtung für den abgewinkelten Teil der Ventileinrichtung liegt. Damit wirkt sich die Gewichtskraft des Gas-Druckbehälters nicht verkantend auf die Flanschverbindung aus.

Als zusätzliche Maßnahme zum Schutz der Flanschteile ist die erfindungsgemäße Anordnung bevorzugterweise dadurch gekennzeichnet, daß innerhalb eines Außenrohrstutzens im Bereich der Anschlußöffnung der Ventileinrichtung ein weiterer Zentrierrohrstutzen der Ventileinrichtung zum Anschluß an die Entnahme-Einrichtung angeordnet ist.

Von dieser Stammanmeldung sind zwei Teilanmeldungen abgetrennt und eingereicht worden, wobei sich die EP-A-305 631 auf eine Anordnung bezieht, die dadurch gekennzeichnet ist, daß an der Gasentnahme-Einrichtung ein handbetätigbarer Schwenkhebel gelagert ist, über welchen die Ventileinrichtung des Druckbehälters an Betätigungsflanschen erfaßbar und gegen die Anschlußöffnung der Entnahmeeinrichtung anpreßbar ist und sich die andere, EP-A-277 544, auf eine Anordnung bezieht, die dadurch gekennzeichnet ist, daß der Druckbehälter in seiner Einbaulage im Gerätegehäuse im wesentlichen senkrecht ausgerichtet eingeordnet ist und in seinem oberen Bereich eine abgewinkelte Ventileinrichtung mit seitlich ausgerichteter Flanschöffnung aufweist, daß im Nahbereich der gegen den Ventilflansch gerichteten Anschlußöffnung der Gasentnahme- Einrichtung eine (nach oben geöffnete) Vorzentriervorrichtung für den Ventilflansch angeordnet ist, und daß ein an der Gasentnahme-Einrichtung schwenkbar gelagerter Schwenkhebel-Verriegelungsmechanismus die Ventileinrichtung übergreifend an die Anschlußöffnung der Gasentnahme-Einrichtung gasdicht anlegt.

Ein nach den Merkmalen der Erfindung ausgestaltetes Ausführungsbeispiel ist anhand der Zeichnung im folgenden näher beschrieben. Es zeigen:
Fig. 1 eine Seitenansicht einer Gasentnahme- Einrichtung in Verbindung mit einem an diese angeflanschten Gas-Druckbehälter in einem Gerätegehäuse, teilweise geschnitten,
Fig. 2 eine Draufsicht auf diese Anordnung in teilweiser Schnittdarstellung und
Fig. 3 eine Ansicht in Richtung auf den Aufnahmeflansch der Gasentnahme-Einrichtung.

Die dargestellte Anordnung dient zur Entnahme von CO₂₋Gas aus einem Druckbehälter 1 über eine Gasentnahme-Einrichtung 2 für einen Karbonisator eines Getränkeautomaten. In diesem Karbonisator wird Frischwasser mit dem CO₂-Gas angereichert.

Die Gasentnahme-Einrichtung 2 enthält Regelglieder, welche in Verbindung mit einem Ventilstößel einer an dem Gas-Druckbehälter 1 angeordneten Ventileinrichtung 3 den innerhalb des Gas-Druckbehälters 1 herrschenden Gasdruck auf den im Karbonisator benötigten Betriebsdruck geregelt reduzieren. Die Gasentnahme-Einrichtung 2 ist im Gerätegehäuse 4 befestigt und damit Bestandteil des Geräts. Der Gas-Druckbehälter 1 und die Ventileinrichtung 3 bilden eine Funktionseinheit, welche für die Versorgung des Karbonisators mit CO₂₋Gas an die Gasentnahme-Einrichtung 2 anzuflanschen ist.

Zur Bedienungserleichterung und -vereinfachung ist zu diesem Zweck die Ventileinrichtung 3 gekröpft ausgebildet, d.h. ihr Anschlußflansch für die Gasentnahme-Einrichtung 2 ist gegenüber der Achse des Gas-Druckbehälters 1 rechtwinklig abgewinkelt. Daraus ergibt sich für den Anschluß des Gas-Druckbehälters 1 über die Ventilanordnung 3 an die Gasentnahme-Einrichtung 2 eine Anschlußbewegungsfolge in zwei Stufen. Ein neu in das Gerät einzubringender und anzuschlie- ßender Gas-Druckbehälter 1 wird durch die Gehäuseöffnung 5 mit seinem unteren Ende 6 voran in die Aufnahmekammer 7 für den Druckbehälter 1 im wesentlichen in Achsrichtung des Gas-Druckbehälters 1 eingeführt. Geführt durch die Wandabschnitte 8, 9 wird dabei der Gas-Druckbehälter 1 um die Rundkante 10 innerhalb des Gerätegehäuses 4 zwangsläufig in eine Lage verschwenkt und gebracht, bei der die Ventilanordnung 3 in den Bereich der Gasentnahme-Einrichtung 2 gelangt.

Dieser Gasentnahme-Einrichtung 2 vorgelagert ist eine Zentriervorrichtung 11, über welche das abgewinkelte Teilstück der Ventilvorrichtung 3 erfaßt wird, so daß der Anschlußflansch der Ventileinrichtung 3 mit dem komplementären Anschlußflansch der Gasentnahme-Einrichtung 2 zentriert wird. Zu diesem Zweck ist die der Gasentnahme-Vorrichtung 2 vorgelagerte Zentriervorrichtung 11 - wie in Fig. 3 dargestellt - nach oben hin offen U-förmig ausgestaltet, so daß sie beim Einschieben des Gas-Druckbehälters 1 den abgekröpften, in Fig. 3 strichpunktiert angedeuteten Keil 12 der Ventileinrichtung erfaßt, bis dieser am Boden dieser Zentriereinrichtung 11 zur Anlage kommt. Die Einbaulage des Gas-Druckbehälters 1 ist so gewählt, daß dessen Schwerpunkt dabei im wesentlichen unterhalb dieses Auflagepunkts zwischen Zentriervorrichtung 11 und abgekröpften Teil 12 der Ventileinrichtung liegt. Diese vorzentrierte Arbeitslage ist also im wesentlichen stabil.

Aus dieser Arbeitslage ist die gasdichte Verbindung zwischen den Flanschteilen der Ventileinrichtung 3 und der Gasentnahme-Einrichtung 2 herbeizuführen. Dazu dient ein handbetätigbarer Schwenkhebel 13, welcher auf Achsansätzen 14 der Gasentnahme-Einrichtung 2 schwenkbar gelagert ist. In den Figuren 1 und 3 ist die Arbeitslage des Schwenkhebels 13 dargestellt. Dieser greift über angeschrägte Betätigungsflächen 15 an Betätigungsansätzen 16 der Ventileinrichtung 3 an. Durch die von oben herab durchgeführte Schwenkbewegung des handbetätigten Schwenkhebels 13 werden dabei die korrespondierenden Flanschteile der Ventileinrichtung 3 und der Gasentnahme-Einrichtung 2 axial zusammengefügt. Der endgültige Anpreßdruck für diese Funktionsteile wird durch ein im Schwenkhebel 13 angeordnetes Federelement 17 ausgeübt, welches über einen Druckbolzen 18 auf die dem Anschlußflansch der Ventileinrichtung 3 gegenüberliegende Ventilpartie auf die Ventileinrichtung 3 wirkt. In dieser Stellung wird über diesen Bolzen 18 der Schwenkhebel 13 hinter einer Erhöhung der Ventileinrichtung 3 auch kraftschlüssig verrastet.

## Patentansprüche

1. Anordnung zum steckbaren Anflanschen eines flaschenartig ausgebildeten, unter Druck stehenden, Gas enthaltenden Druckbehälters (1) mit einer steuerbaren Ventileinrichtung unter Verwendung einer Andruckeinrichtung (13) an eine Gasentnahme-Einrichtung (2) mit einer Steuereinrichtung zum Regeln des Druckes des entnommenen Gases, wobei die Steuereinrichtung der Gasentnahme-Einrichtung mit der Ventileinrichtung des Druckbehälters zusammenwirkt, dadurch gekennzeichnet, daß im Nahbereich der Anschlußöffnung der Entnahmeeinrichtung (2) eine stirnseitig senkrecht zur Aufnahmerichtung geöffnete Zentriervorrichtung (11) für die Ventileinrichtung (3) des Druckbehälters (1) angeordnet ist und daß die Ventileinrichtung (3) über einen Anpreßmechanismus im wesentlichen senkrecht zur Zentrierbewegung gegen die Anschlußöffnung der Entnahmeeinrichtung (2) anpreßbar ist.

2. Anordnung nach Anspruch 1, dadurch gekennzeichnet, daß die Ventileinrichtung (3) gekröpft ausgebildet ist, so daß ihre Anschlußöffnung gegen die Achse des Druckbehälters (1) abgewinkelt ausgerichtet ist.

3. Anordnung nach Anspruch 2, dadurch gekennzeichnet, daß die Ventilanordnung (3) im wesentlichen rechtwinklig gekröpft ist. -

4. Anordnung nach Anspruch 1, dadurch gekennzeichnet, daß die der Anschlußöffnung gegenüberliegende Ventilpartie eine Angriffsfläche für den an der Entnahmeeinrichtung (2) angeordneten Schwenkhebel (13) als Andruckeinrichtung bildet.

5. Anordnung nach einem der Ansprüche 1 bis 4, dadurch gekennzeichnet, daß innerhalb eines Außenrohrstutzens im Bereich der Anschfußöffnung der Ventileinrichtung (1) einen weiteren Zentrierstutzen der Ventileinrichtung (3) zum Anschluß an die Entnahmeeinrichtung (2) angeordnet ist.

## Claims

1. Arrangement for the pluggable flanging-on of a pressure vessel (1), which is constructed in the manner of a flask, contains gas and stands under pressure, with a controllable valve equipment with the use of a pressing equipment (13) at a gas withdrawal equipment (2) with a control equipment for the regulation of the pressure of the withdrawn gas, wherein the control equipment of the gas withdrawal equipment co-operates with the valve equipment of the pressure vessel, characterised thereby, that a centring device (11), which is open at the end face perpendicularly to the receiving direction, for the valve equipment (3) of the pressure vessel (1) is arranged in the proximity of the connecting opening of the withdrawal equipment (2) and that the valve equipment (3) is pressable by way of a pressing mechanism and substantially perpendicularly to the centring movement against the connecting opening of the withdrawal equipment (2).

2. Arrangement according to claim 1, characterised thereby, that the valve equipment (3) is constructed to be cranked so that its connecting opening is oriented at an angle to the axis of the pressure vessel (1).

3. Arrangement acording to claim 2, characterised thereby, that the valve equipment (3) is cranked substantially at right angles.

4. Arrangement according to claim 1, characterised thereby, that that valve portion, which lies opposite the connecting opening, forms an engagement surface for the pivot lever (13), which is arranged at the withdrawal equipment (2), as pressing equipment.

5. Arrangement according to one of the claims 1 to 4, characterised thereby, that a further centring stub of the valve equipment (3) for connection to the withdrawal equipment (2) is arranged within an external pipe stub in the region of the connecting opening of the valve equipment.

## Revendications

1. Agencement pour raccorder par enfoncement, au moyen d'un dispositif de pression (13), un réservoir sous pression (1) en forme de bouteille, se trouvant sous pression, contenant un gaz, muni d'un dispositif de soupape commanda- ble, à un dispositif de prélèvement de gaz (2) muni d'un dispositif de commande pour régler la pression du gaz prélevé, agencement dans lequel le dispositif de commande du dispositif de prélèvement de gaz agit conjointement avec le dispositif de soupape du réservoir sous pression, caractérisé en ce que, au voisinage de l'orifice de raccordement du dispositif de prélèvement (2), est disposé un dispositif de centrage (11), ouvert côté frontal perpendiculairement à la direction de fixation, pour le dispositif de soupage (3) du réservoir sous pression (1), et que le dispositif de soupage (3) peut être serré contre l'orifice de raccordement du dispositif de prélèvement (2) pratiquement perpendiculairement au mouvement de centrage gràce à un mécanisme de serrage.

2. Agencement selon la revendication 1, caractérisé en ce que le dispositif de soupape (3) est coudé, de telle sorte que la direction d'alignement de son orifice de raccordement fait un angle avec l'axe du réservoir sous pression (1).

3. Agencement selon la revendication 2, caractérisé en ce que le dispositif de soupape (3) est pratiquement coudé à angle droit.

4. Agencement selon la revendication 1, caractérisé en ce que la partie de soupape faisant face à l'orifice de raccordement forme une surface de prise pour le levier pivotant (13) jouant le rôle de dispositif de pression disposé sur le dispositif de prélèvement (2).

5. Agencement selon l'une des revendications 1 à 4, caractérisé en ce que, dans la zone de l'orifice de raccordement du dispositif de soupape, est disposé, à l'intérieur d'une tubulure extérieure, un autre manchon de centrage du dispositif de soupape (3) pour le raccordement du dispositif de prélèvement (2).
